# EUROPÄISCHE PATENTSCHRIFT

(11) **EP 0 445 393 B1**
(45) Veröffentlichungstag und Bekanntmachung des Hinweises auf die Patenterteilung: **01.06.1994**
(21) Anmeldenummer: 90123830.3
(22) Anmeldetag: 11.12.1990
(51) Int. Cl.: F23C 9/06

(54) **Brenner mit Abgasrückführung, insbesondere Gebläsebrenner**
Burner with flue gas recirculation, especially forced-draught burner
Brûleur avec récirculation des gaz d'échappement, notamment brûleur à air soufflé

(30) Priorität: 05.03.1990 DE 4006806
(43) Veröffentlichungstag der Anmeldung: 11.09.1991
(73) Patentinhaber: KLÖCKNER WÄRMETECHNIK GMBH ZWEIGNIEDERLASSUNG HECHINGEN, 72379 Hechingen (DE)
(72) Erfinder: Bohmann, Detlef, Dipl.-Ing., W-7450 Hechingen (DE); Schricks, Heinz-Peter, Dipl.-Ing., W-7450 Hechingen (DE)
(74) Vertreter: Vetter, Hans, Dipl.-Phys. Dr.

(56) Entgegenhaltungen:
- EP-A- 0 226 534
- DE-A- 2 056 825
- DE-A- 2 365 186
- US-A- 2 078 884

## Beschreibung

Die Erfindung betrifft einen Brenner, insbesondere Gebläsebrenner, für Heizkessel, Verbrennungsanlagen od.dgl., mit einer Luftzuführungseinrichtung, einer flüssigen oder gasförmigen Brennstoff einleitenden Brennstoffzuführungseinrichtung, einer in einen Brennraum eintauchenden, die Brennerflamme bildenden Flammvorrichtung und einem einen Teil der bei der Verbrennung gebildeten Abgase zur Luftzuführungseinrichtung rückführenden Abgasrückführungskanal, wobei ein im Betrieb des Brenners eine Temperatur oberhalb des Taupunktes der Abgase aufweisender Bereich des Abgasrückführungskanals mit wenigstens einer Zuführöffnung für Außenluft versehen ist.

Zur Reduzierung von Schadstoffen im Abgas, also zur Verbesserung der Abgasqualität, ist es nicht nur bei Brennkraftmaschinen für Kraftfahrzeuge, sondern auch bei derartigen Brennern, z.B. aus der EP-A- 0 226 534 bekannt, einen Teil der Abgase wieder in den Verbrennungsprozeß rückzuführen, um eine Nachverbrennung von schädlichen Abgasbestandteilen zu erzielen. Hierzu werden Abgase aus dem Brennraum oder dem nachfolgenden Abgasführungssystem ab- und vermischt mit Außenluft wieder der Luftzuführungseinrichtung des Brenners zugeführt.

Die rückgeführten Abgase weisen üblicherweise einen Taupunkt von 50 - 60°C auf. Wenn diese Abgase daher mit einer zu großen Menge von Außenluft vermischt in den bezüglich dieser Temperaturen kälteren Brenner gelangen, in dem Temperaturen von ca. 30 - 40°C herrschen, so kann Wasser auskondensieren. Infolge dieses auskondensierten Wassers tritt Korrosion im Brenner auf, wodurch nicht nur Stahlteile rosten, sondern auch elektrische Kontakte korrodieren, was zu Funktionsstörungen des Brenners führen kann.

Die Aufgabe der vorliegenden Erfindung besteht darin, auf einfache Weise zu verhindern, daß infolge der rückgeführten Abgase bei wechselnden Temperaturen Wasser im Brenner auskondensieren kann.

Diese Aufgabe wird erfindungsgemäß dadurch gelöst, daß eine den Strömungsquerschnitt der Zuführöffnung in Abhängigkeit der Minimaltemperatur im Abgasrückführungskreis einstellende Regelvorrichtung zur Einstellung des Mengenverhältnisses zwischen dem rückgeführten Abgasstrom und dem angesaugten Außenluftstrom vorgesehen ist.

Durch die geregelte Zufuhr von trockener Außenluft, die durch die Zuführöffnung automatisch angesaugt wird, wird der Taupunkt exakt auf einen Wert geregelt, der geringfügig unterhalb der im Abgasrückführungssystem auftretenden Temperaturen liegt, wobei dies auch bei wechselnden Temperaturen möglich ist. Dadurch wird zwar nach wie vor Wasserdampf mit den Abgasen über den Abgasrückführungskanal dem Brenner zugeführt, dort kann jedoch keine Kondensation stattfinden, so daß der Wasserdampf wieder dem Verbrennungsprozeß zugeführt und in den Brennraum rückgeführt wird. Eine Korrosion infolge von Wasser kann dadurch auch bei wechselnden Temperaturen auf einfache Weise verhindert werden.

Durch die in den Unteransprüchen aufgeführten Maßnahmen sind vorteilhafte Weiterbildungen und Verbesserungen des im Anspruch 1 angegebenen Brenners möglich.

Zur Abgasrückführung kann der Abgasrückführungskanal einerseits zweckmäßigerweise am Brennraum oder am nachgeschalteten Abgaskanalsystem angeschlossen werden, und er kann am anderen Ende entweder in der Luftzuführungseinrichtung des Brenners saugseitig oder druckseitig nach Art eines Injektors münden.

Die Zuführöffnung im Abgasrückführungskanal ist zweckmäßigerweise mit Strömungsleitelementen versehen, um eine optimale Zuströmung der Außenluft sicherzustellen. Sind diese Strömungsleitelemente verstellbar, insbesondere schwenkbar ausgebildet, so können sie gleichzeitig zur Einstellung der Zuführöffnung bzw. der Zuführöffnungen dienen.

Eine besonders kompakte und montagefreundliche Anordnung wird dadurch erreicht, daß die Flammvorrichtung ein wenigstens außerhalb des Brennraums doppelwandig ausgebildetes Flammrohr aufweist, wobei der Bereich zwischen den doppelten Wandungen den Abgasrückführungskanal bildet, und wobei die Außenwandung mit der wenigstens einen Zuführöffnung versehen ist, die sich zweckmäßigerweise ringartig um die Außenwandung erstrecken kann. Beim Anbringen des Brenners an den Heizkessel oder an eine andere Verbrennungsanlage wird dann gleichzeitig der Abgasrückführungskanal mit Zuführöffnung automatisch mitangeschlossen.

Eine optimale Minimierung der Zufuhr von Außenluft kann durch eine Regelvorrichtung erreicht werden, die den Strömungsquerschnitt der Zuführöffnung in Abhängigkeit der Minimaltemperatur im Abgasrückführungskanal einstellt. Hierdurch wird der Taupunkt auch bei wechselnden Temperaturen im Brenner immer auf einem Wert gehalten, der geringfügig über der jeweils vorliegenden Minimaltemperatur liegt.

Da die Funktion des Brenners außer durch Feuchtigkeit auch durch Ruß- und Staubpartikel beeinträchtigt werden kann, die zusammen mit den rückgeführten Abgasen zum Brenner gelangen können, ist in vorteilhafter Weise im Abgasrückführungskanal ein Festpartikel in gasförmige Bestandteile umwandelndes Konverterelement vorgesehen. Dieses im wesentlichen den gesamten Querschnitt des Abgasrückführungskanals überdeckende Konverterelement ist filterartig durchlässig und wenigstens bis zu einer Temperatur von 800° C hitzebeständig ausgebildet. Als besonders günstiges Material für das Konverterelement hat sich ein Keramikmaterial, insbesondere Aluminiumoxid, erwiesen. Da die Festpartikel im Konverterelement nicht festgehalten, sondern infolge der hohen Temperatur in gasförmige Bestandteile umgewandelt werden, kann sich das Konverterelement nicht zusetzen und bedarf daher keiner Wartung.

Da die Festpartikel nicht ausgefiltert werden müssen, kann das Konverterelement eine einen geringen Strömungswiderstand erzeugende, den mittleren Durchmesser von Staub- und Rußteilchen übersteigende Porengröße aufweisen. Hierdurch wird der Strömungswiderstand verkleinert.

Um das Konverterelement auf seine Arbeitstemperatur von 400 - 600° C zu bringen, braucht es lediglich an einer im Betrieb des Brenners eine derartige Temperatur aufweisenden Stelle des Abgasrückführungskanals angeordnet werden.

Drei Ausführungsbeispiele der Erfindung sind in der Zeichnung dargestellt und in der nachfolgenden Beschreibung näher erläutert. Es zeigen:
- Fig. 1: einen an einem Heizkessel angeschlossenen Gebläsebrenner mit einem am Abgaskanalsystem des Heizkessels angeschlossenen Abgasrückführungskanal als zum Teil im Schnitt dargestelltes erstes Ausführungsbeispiel,
- Fig. 2: eine entsprechende Teildarstellung eines zweiten Ausführungsbeispiels mit einem am Brennraum des Heizkessels angeschlossenen Abgasrückführungskanal und
- Fig. 3: einen als Ringkanal am doppelwandigen Flammrohr des Brenners ausgebildeten Abgasrückführungskanal als drittes Ausführungsbeispiel.

Bei dem in Fig. 1 dargestellten ersten Ausführungsbeispiel enthält ein schematisch dargestellter Heizkessel 10 einen Brennraum 11, aus dem die im Betrieb erzeugten Abgase über ein Abgaskanalsystem 12 einem nicht dargestellten Schornstein zugeführt werden können. Sowohl im Brennraum 11 als auch im Abgaskanalsystem 12 erhitzen sich im Betrieb die Wandungen, wodurch in nicht dargestellter Weise z.B. das Wasser einer Heizungsanlage erhitzt wird. Anstelle eines Heizkessels kann es sich hier auch um eine Verbrennungsanlage für Müll od.dgl. handeln.

Ein wiederum nur schematisch dargestellter Gebläsebrenner 13 weist ausgangsseitig ein Flammrohr 14 auf, das in den Brennraum 11 durch eine entsprechende Öffnung hindurch hineinragt. Die Durchführung des Flammrohrs 14 ist gewöhnlich als Haltevorrichtung für den Gebläsebrenner 13 ausgebildet. Dies wurde zur Vereinfachung von Fig. 1 nicht dargestellt.

Innerhalb des Flammrohrs 14 verläuft vom Gebläsebrenner 13 aus eine Brennstoffzuführungsleitung 15 bis in den brennraumseitigen Endbereich des Flammrohrs 14. Am Ende der Brennstoffzuführungsleitung 15 ist eine Verteilerdüse 16 angeordnet. Ein im Innern des Gebläsebrenners 13 angeordnetes Gebläse 17 saugt Außenluft an und bläst sie durch das Flammrohr 14 in den Brennraum 11.

Gasförmiger oder flüssiger Brennstoff, z.B. Erdgas oder Heizöl, wird üblicherweise über eine nicht dargestellte Pumpe durch die Brennstoffzuführungsleitung 15 zur Verteilerdüse 16 gepumpt, die einen kegeligen Brennstoffstrahl in den Brennraum 11 hinein erzeugt. Dieser vermischt sich mit der durch das Flammrohr 14 zugeführten Außenluft und erzeugt ein brennfähiges Gemisch, das über eine bekannte, nicht dargestellte Zündeinrichtung elektrisch gezündet wird, wodurch sich eine Flamme 18 ausbildet. Ein Leitblech 19 im brennraumseitigen Endbereich des Flammrohrs 14 unterstützt die gewünschte Ausbildung der Flamme 18. Da derartige Heizkessel und Gebläsebrenner in vielfältiger Weise bekannt sind, kann auf eine detailliertere Beschreibung verzichtet werden.

Vom Abgaskanalsystem 12 aus verläuft ein rohrförmig ausgebildeter Abgasrückführungskanal 20 zur Saugseite des Gebläses 17. Hierdurch wird ein Teil der erzeugten Abgase wieder in den Gebläsebrenner 13 rückgeführt und damit erneut dem Verbrennungsprozeß unterzogen, um die Abgasqualität zu verbessern.

Im abgaskanalseitigen Einlaßbereich des Abgasrückführungskanals 20 ist ein Konverterelement 21 zur Umwandlung von angesaugten Festpartikeln, wie Ruß oder Staub, in gasförmige Bestandteile angeordnet. Dieses Konverterelement besteht aus einem porösen Keramikmaterial, z.B. aus Aluminiumoxid (Al₂O₃). Durch das Konverterelement 21 können die Abgase mit geringem Strömungswiderstand hindurchgelangen, da die Porengröße den mittleren Durchmesser von Staub- und Rußteilchen übersteigt. Da dieses Konverterelement 21 direkt am Abgaskanalsystem, also am Heizkessel, angeordnet ist, wird es durch die Abgase auf 400 - 600° C aufgeheizt. Die im Abgasstrom enthaltenen Festpartikel werden durch das Kanalsystem des porösen Keramikmaterials hindurchgeführt und gelangen in vielfachen Kontakt mit der heißen Wandung, so daß sie in gasförmige Bestandteile verbrannt werden. Sie können somit einerseits nicht mehr zum Gebläsebrenner 13 gelangen und diesen verunreinigen, bleiben jedoch auch nicht im Konverterelement 21 zurück, so daß dieses wartungsfrei sauber bleibt.

Wesentlich am Konverterelement 21 ist die hohe Betriebstemperatur von 400 - 600° C, so daß das Konverterelement 21 wenigstens bis zu einer Temperatur von ca. 800° C hitzebeständig ausgebildet sein sollte. Weiterhin wesentlich ist die poröse bzw. filterartig durchlässige Struktur. Hierzu kann das Konverterelement 21 auch aus einem porösen, metallischen Preß- oder Sinterkörper bestehen oder aber aus einem verdichteten, z.B. gepreßten Metallgeflecht.

Weiterhin weist der Abgasrückführungskanal 20 eine mit der Umgebung verbundene Öffnung 22 auf, durch die Außenluft in den Abgasrückführungskanal 20 hineinströmen kann bzw. hineingesaugt wird. Zur strömungsgünstigen Einführung der Außenluft ist die Öffnung 22 mit einem Strömungsleitelement 23 versehen.

Die heißen Abgase weisen üblicherweise einen Taupunkt von 50 - 60° C auf. Wenn sie den Gebläsebrenner 13 erreichen, werden sie dort so weit abgekühlt, daß ihre Temperatur unter den Taupunkt absinkt, so daß Wasser auskondensiert. Dieses Wasser verursacht in unerwünschter Weise Korrosion im warmen Gebläsebrenner 13. Durch die Öffnung 22 wird eine derartige Kondensation verhindert. Die zustromende Außenluft mit geringem Feuchtigkeitsgehalt wird an einer Stelle eingeleitet, an der die Abgase noch eine Temperatur über dem Taupunkt aufweisen, also an einer Stelle, an der noch keine Kondensation auftreten kann. Durch das Zumischen von trockener Außenluft wird der Taupunkt auf ca. 30 - 40° C abgesenkt, wobei die Taupunkteinstellung so vorgenommen wird, daß die Abgase auch im Gebläsebrenner 13 den Taupunkt nicht unterschreiten. Diese Gefahr besteht bei einem Taupunkt von 30-40°C nicht.

Zum Einstellen des Taupunkts, also zur Einstellung der Zumischquote, ist die Öffnung 22 einstellbar ausgebildet. Dies kann beispielsweise durch Schwenken des Strömungsleitelements 23 erfolgen, durch eine Schiebehülse oder ein anderes Verschlußelement. Die Taupunkteinstellung kann dabei vorzugsweise auch geregelt erfolgen, das heißt, der Öffnungsquerschnitt 22 wird in Abhängigkeit der Abgastemperatur im Gebläsebrenner 13 so eingestellt, daß der Taupunkt geringfügig unter der Abgastemperatur im Gebläsebrenner 13 liegt.

Das in Fig. 2 dargestellte zweite Ausführungsbeispiel entspricht weitgehend dem ersten Ausführungsbeispiel, so daß der Gebläsebrenner 13 und das Flammrohr 14 nochmals vereinfacht dargestellt sind. Ein Abgasrückführungskanal 25 verläuft nunmehr vom Brennraum 11 zum Gebläsebrenner 13. Die Ansaugstelle im Brennraum 11 liegt neben der Durchführungsöffnung für das Flammrohr 14, so daß verwirbelte Abgase am Flammenansatz zum Abgasrückführungskanal 25 und damit zum Konverterelement 21 an dessen Ansaugöffnung gelangen können.

Zur Zuführung von Außenluft weist der Abgasrückführungskanal 25 eine unterbrochene Ringöffnung 26 auf, die wiederum mit einem Strömungsleitelement 27 versehen ist. Dieses Strömungs leitelement 27 kann in einer einfachen Ausführung auch entfallen. Weiterhin ist es möglich, auch mehrere Öffnungen gestaffelt vorzusehen, die wiederum wahlweise mit Einstellmöglichkeiten versehen sind, z.B. mit einem Schieberohr, das diese Öffnungen in Abhängigkeit seiner Stellung mehr oder weniger verschließt.

Anstelle der Zuführung der Abgase zur Saugseite des Gebläsebrenners 13 kann diese Zuführung auch druckseitig erfolgen, z.B. in nicht dargestellter Weise in das Flammrohr 14. Die auslaßseitige Mündung des Abgasrückführungskanals 20 bzw. 23 ist in diesem Falle nach Art eines Injektors ausgebildet, damit die Abgase infolge der Strömung der eingeblasenen Luft mit in den Luftstrom hineingezogen werden.

Bei dem in Fig. 3 dargestellten Ausführungsbeispiel ist zur Vereinfachung lediglich ein doppelwandig ausgebildetes Flammrohr 30 dargestellt, das in den Brennraum 11 hineinragt. Die übrigen, zum Teil nicht dargestellten Bestandteile entsprechen denjenigen der bisherigen Ausführungsbeispiele und sind nicht nochmals beschrieben.

Das Flammrohr 30 weist eine innere Rohrwandung 31 und eine äußere Rohrwandung 32 auf. Im Inneren der inneren Rohrwandung 31, die das eigentliche Flammrohr darstellt, verläuft die Brennstoffzuführungsleitung 15 mit Verteilerdüse 16 und wird der Luftstrom des Gebläsebrenners 13 geführt. Der Zwischenbereich zwischen der inneren Rohrwandung 31 und der äußeren Rohrwandung 32 ist als Abgasrückführungskanal 33 ausgebildet. Ein ringförmiges Konverterelement 34 befindet sich an der Durchbruchstelle durch die Kesselwandung des Heizkessels 10 zwischen der inneren Rohrwandung 31 und der äußeren Rohrwandung 32, so daß Abgase im ringförmigen Bereich um die innere Rohrwandung 31 in den Abgasrückführungskanal 33 hineingesaugt werden. Die innere Rohrwandung 31 steht dabei in den Brennraum 11 hinein vor.

Eine Ringöffnung 35 in der äußeren Rohrwandung 32 dient zum Ansaugen von Außenluft auf die vorstehend beschriebene Weise und zu vorstehend beschriebenem Zweck. Auch bei diesem Ausführungsbeispiel ist wiederum ein ringförmiges Strömungsleitelement 36 an der Ringöffnung 35 vorgesehen.

Die rückgeführten Abgase können wie bei den vorherigen Ausführungsbeispielen entweder saugseitig oder druckseitig dem Gebläsebrenner 13 zugeführt werden. Ist eine druckseitige Zuführung vorgesehen, so genügen Öffnungen in der inneren Rohrwandung 31 mit injektorartigen, nach innen weisenden Elementen.

Selbstverständlich gelten die Ausführungen zum Konverterelement 21 des ersten Ausführungsbeispiels sinngemäß auch für die übrigen Ausführungsbeispiele. Dasselbe gilt für die Verstellbarkeit der Öffnungen für die Außenluft und gegebenenfalls für deren Regelbarkeit. Diese Öffnungen bzw. Ringöffnungen können prinzipiell an jeder Stelle des Abgasrückführungskanals vorgesehen sein, wesentlich dabei ist lediglich, daß der Taupunkt der Abgase an dieser Stelle noch nicht durch die dort vorliegende Abgastemperatur unterschritten wird.

## Patentansprüche

1. Brenner, insbesondere Gebläsebrenner, für Heizkessel, Verbrennungsanlagen od.dgl., mit einer Luftzuführungseinrichtung, einer flüssigen oder gasförmigen Brennstoff einleitenden Brennstoffzuführungseinrichtung (15), einer in einen Brennraum (11) eintauchenden, die Brennerflamme bildenden Flammvorrichtung (14; 30) und einem einen Teil der bei der Verbrennung gebildeten Abgase zur Luftzuführungseinrichtung rückführenden Abgasrückführungskanal (20; 25; 33), wobei ein im Betrieb des Brenners (13) eine Temperatur oberhalb des Taupunkts der Abgase aufweisender Bereich des Abgasrückführungskanals (20; 25; 33) mit wenigstens einer Zuführöffnung (22; 26; 35) für Außenluft versehen ist, dadurch gekennzeichnet, daß eine den Strömungsquerschnitt der Zuführöffnung (22; 26; 35) in Abhängigkeit der Minimaltemperatur im Abgasrückführungskreis einstellende Regelvorrichtung zur Einstellung des Mengenverhältnisses zwischen dem rückgeführten Abgasstrom und dem angesaugten Außenluftstrom vorgesehen ist.

2. Brenner nach Anspruch 1, dadurch gekennzeichnet, daß der Abgasrückführungskanal (20;25;33) am Brennraum (11) oder am nachgeschalteten Abgaskanalsystem (12) angeschlossen ist.

3. Brenner nach Anspruch 1 oder 2, dadurch gekennzeichnet, daß der Abgasrückführungskanal (20;25;33) in der Luftzuführungseinrichtung des Brenners (13) saugseitig mündet.

4. Brenner nach Anspruch 1 oder 2, dadurch gekennzeichnet, daß der Abgasrückführungskanal in der Luftzuführungseinrichtung des Brenners (13) druckseitig nach Art eines Injektors mündet.

5. Brenner nach einem der vorhergehenden Ansprüche, dadurch gekennzeichnet, daß die wenigstens eine Zuführöffnung (22; 26;35) mit Strömungsleitelementen (23;27;36) versehen ist.

6. Brenner nach einem der vorhergehenden Ansprüche, dadurch gekennzeichnet, daß die Flammvorrichtung ein wenigstens außerhalb des Brennraums (11) doppelwandig ausgebildetes Flammrohr (30) aufweist, wobei der Bereich zwischen den doppelten Wandungen (31,32) den Abgasrückführungskanal (33) bildet, und daß die Außenwandung (32) mit der wenigstens einen Zuführöffnung (35) versehen ist.

7. Brenner nach Anspruch 6, dadurch gekennzeichnet, daß sich die Zuführöffnung (35) ringartig um die Außenwandung (32) erstreckt.

8. Brenner nach einem der vorhergehenden Ansprüche, dadurch gekennzeichnet, daß im Abgasrückführungskanal (20; 25; 33) ein Festpartikel in gasförmige Bestandteile umwandelndes Konverterelement (21; 34) vorgesehen ist.

9. Brenner nach Anspruch 8, dadurch gekennzeichnet, daß das im wesentlichen den gesamten Querschnitt des Abgasrückführungskanals (20; 25; 33) überdeckende Konverterelement (21; 34) filterartig durchlässig und wenigstens bis zu einer Temperatur von 800° C hitzebeständig ausgebildet ist.

10. Brenner nach Anspruch 9, dadurch gekennzeichnet, daß das Konverterelement (21; 34) an einer im Betrieb des Brenners (13) eine Temperatur von im wesentlichen 400 - 600°C aufweisenden Stelle des Abgasrückführungskanals (20; 25; 33) angeordnet ist.

11. Brenner nach Anspruch 9 oder 10, dadurch gekennzeichnet, daß das Konverterelement (21; 34) eine einen geringen Strömungswiderstand erzeugende, den mittleren Durchmesser von Staub- und Rußteilchen übersteigende Porengröße aufweist.

## Claims

1. Burner, in particular blowpipe, for heating boilers, combustion plant or the like, with an air intake facility, a fuel supply facility (15), a flame device (14; 30) forming the burner flame and entering a combustion chamber (11), and an exhaust gas return duct (20; 25; 33) returning some of the exhaust gases created during combustion to the air intake facility, wherein a section of the exhaust gas return duct (20; 25; 33) having in operation of the burner (13) a temperature above the dew point of the exhaust gases is provided with one or more feed orifices (22; 26; 35) for external air, characterized in that a control device adjusting the flow cross-section of the feed orifice (22; 26; 35) according to the minimum temperature of the exhaust gas return circuit, is provided to set the ratio by volume of returned exhaust gas to external air intake.

2. Burner according to claim 1, characterized in that the exhaust gas return duct (20; 25; 33) is connected to the combustion chamber (11) or to the downstream exhaust gas ducting system (12).

3. Burner according to claim 1 or 2, characterized in that the exhaust gas return duct (20; 25; 33) leads into the intake side of the air intake facility of the burner (13).

4. Burner according to claim 1 or 2, characterized in that the exhaust gas return duct leads into the pressure side of the air intake facility of the burner (13) in the manner of an injector.

5. Burner according to any of the preceding claims, characterized in that one or more of the feed orifices (22; 26; 35) is provided with flow guidance elements (23; 27; 36).

6. Burner according to any of the preceding claims, characterized in that the flame device has, at least outside the combustion chamber (11), a flame tube (30) of double-walled design, wherein the area between the double walls (31, 32) forms the exhaust gas return duct (33), and that the outer wall (32) is provided with one or more feed orifices (35).

7. Burner according to claim 6, characterized in that the feed orifice (35) extends in annular form around the outer wall (32).

8. Burner according to any of the preceding claims, characterized in that a converter element (21; 34) converting solid particles into gaseous constituents is provided in the exhaust gas return duct (20; 25; 33).

9. Burner according to claim 8, characterized in that the converter element (21; 34) which essentially covers the whole cross-section of the exhaust gas return duct (20; 25; 33) is designed so as to be permeable in the manner of a filter and heat-resistant up to a temperature of 800°C.

10. Burner according to claim 9, characterized in that the converter element (21; 34) is located at a point in the exhaust gas return duct (20; 25; 33) which has a temperature of basically 400-600°C in operation of the burner (13).

11. Burner according to claim 9 or 10, characterized in that the converter element (21; 34) has a pore size generating a minimal flow resistance and exceeding the average diameter of dust and soot particles.

## Revendications

1. Brûleur, en particulier brûleur à air soufflé pour chaudières, installations de combustion ou similaires, comportant un dispositif d'arrivée d'air, un dispositif d'arrivée de combustible (15) introduisant un combustible liquide ou gazeux, un dispositif de flamme (14 ; 30) pénétrant dans une chambre de combustion (11), formant la flamme du brûleur et un canal de recyclage des gaz brûlés (20 ; 25 ; 33) recyclant vers le dispositif d'arrivée d'air une partie des gaz formés par la combustion, une zone du canal de recyclage des gaz brûlés (20 ; 25 ; 33) présentant, pendant le fonctionnement du brûleur (13), une température supérieure au point de rosée des gaz brûlés, et comportant au moins une ouverture d'arrivée (22 ; 26 ; 35) pour l'air extérieur, caractérisé en ce qu'il est prévu un dispositif de réglage de la section d'écoulement de l'ouverture d'arrivée (22 ; 26 ; 35) en fonction de la température minimale dans le circuit de recyclage des gaz brûlés, pour le réglage du rapport quantitatif entre le flux des gaz brûlés recyclés et le flux d'air extérieur aspiré.

2. Brûleur selon la revendication 1, caractérisé en ce que la canal de recyclage des gaz brûlés (20 ; 25 ;33) est raccordé à la chambre de combustion (11) ou au circuit du canal des gaz brûlés (12) situé en aval.

3. Brûleur selon la revendication 1 ou 2, caractérisé en ce que le canal de recyclage des gaz brûlés (20 ; 25 ; 33) débouche côté aspiration dans le dispositif d'arrivée d'air du brûleur (13).

4. Brûleur selon la revendication 1 ou 2, caractérisé en ce que le canal de recyclage des gaz brûlés débouche dans le dispositif d'arrivée d'air du brûleur (13), côté pression, à la manière d'un injecteur.

5. Brûleur selon l'une des revendications précédentes, caractérisé en ce qu'une ouverture d'arrivée (22 ; 26 ; 35) au moins est pourvue d'éléments de guidage d'écoulement (23 ; 27 ; 36).

6. Brûleur selon l'une des revendications précédentes, caractérisé en ce que le dispositif de flamme comporte un tube de flamme (30) à double paroi au moins à l'extérieur de la chambre de combustion (11), la zone comprise entre les deux parois (31, 32) formant le canal de recyclage des gaz brûlés (33), et en ce que la paroi extérieure (32) est pourvue d'au moins une ouverture d'arrivée (35).

7. Brûleur selon la revendication 6, caractérisé en ce que l'ouverture d'arrivée (35) s'étend en anneau autour de la paroi extérieure (32).

8. Brûleur selon l'une des revendications précédentes, caractérisé en ce que dans le canal de recyclage des gaz brûlés (20 ; 25 ; 33) il est prévu un élément convertisseur (21 ; 34) transformant les particules solides en constituants gazeux.

9. Brûleur selon la revendication 8, caractérisé en ce que l'élément convertisseur (21 ; 34), recouvrant sensiblement la totalité de la section transversale du canal de recyclage des gaz brûlés (20 ; 25 ; 33), est perméable à la manière d'un filtre et résiste à la chaleur au moins jusqu'à une température de 800 °C.

10. Brûleur selon la revendication 9, caractérisé en ce que l'élément convertisseur (21 ; 34) est monté en un point du canal de recyclage des gaz brûlés (20 ; 25 ; 33), présentant, pendant le fonctionnement du brûleur (13), une température sensiblement comprise entre 400 et 600 °C.

11. Brûleur selon la revendication 9 ou 10, caractérisé en ce que l'élément convertisseur (21 ; 34) présente une largeur de pores produisant une légère résistance à l'écoulement, supérieure au diamètre moyen des particules de poussière et de suie.
